# EUROPÄISCHE PATENTSCHRIFT

(11) **EP 2 067 942 B1**
(45) Veröffentlichungstag und Bekanntmachung des Hinweises auf die Patenterteilung: **29.08.2012**
(21) Anmeldenummer: 08015809.0
(22) Anmeldetag: 09.09.2008
(51) Int. Cl.: F01K 25/10, F01K 1/14, F01K 3/12

(54) **Verfahren zur Umwandlung und Speicherung von regenerativer Energie**
Method for converting and storing regenerative energy
Procédé de transformation et de stockage d'énergie régénérative

(30) Priorität: 25.09.2007 DE 102007045888
(43) Veröffentlichungstag der Anmeldung: 10.06.2009
(73) Patentinhaber: bw-energiesysteme GmbH, 15526 Bad Saarow (DE)
(72) Erfinder: Wolf, Bodo, 87719 Mindelheim (DE); Nestler, Walter, 01689 Weinböhla (DE)
(74) Vertreter: Hansen, Jochen

(56) Entgegenhaltungen:
- DE-A1- 2 204 483
- DE-A1-102006 007 119

## Beschreibung

Die vorliegende Erfindung betrifft ein Verfahren zur Umwandlung und Speicherung von regenerativer oder anderer zyklisch anfallender Elektroenergie, z.B. gewonnen aus solarer Strahlung, Wind- und Wasserkraft, aus Geothermie oder Abwärme technischer Prozesse, zu deren Nutzung für die bedarfsgerechte Versorgung mit Elektro- und Wärmeenergie.

Das Anwendungsgebiet der Erfindung ist die lokal kommunale, gewerbliche, industrielle und sonstige Versorgung mit Elektro- und Wärmeenergie. Beim Stand der Technik der Energieversorgung ist die zentrale Umwandlung von fossilen Brennstoffen, von Wasserkraft und Kernenergie in Elektroenergie in großen Kraftwerken und die Fortleitung der Elektroenergie über elektrische Höchst- und Hochspannungsnetze und deren Verteilung über Mittel- und Niederspannungsnetze dominierend. Die dezentrale Energieversorgung mit ihrem Vorteil der Kraft-Wärme- Kopplung sowie der Nutzung biogener Brennstoffe wird gemessen an den gegebenen Möglichkeiten ungenügend genutzt. Daraus resultiert, wie in der Zeitschrift BWK - DAS ENERGIE- FACH-MAGAZIN 10 2006, Seite 6 bis 11 dargestellt, ein hoher Handlungsbedarf auf dem Gebiet der Kraft-Wärme-Kopplung.

Unabhängig vom Wettbewerb dieser konkurrierenden Energieversorgungsvarianten ist der Stand der Technik der Energieversorgung dadurch gekennzeichnet, dass Kapitalaufwand und damit Kapitaldienst sowie Betriebswirtschaft und klimarelevanter Brennstoffbedarf einen möglichst kontinuierlichen Betrieb erfordern, die Endkunden der Energieversorger aber die Energieabnahme und damit den zeitlichen Energiebedarf bestimmen. Daraus ergibt sich, dass beispielhaft in Deutschland die installierten Kapazitäten der Kraftwerke und elektrischen Netze im Jahre 2004 nur zu etwa 60 % im Jahresdurchschnitt genutzt wurden (Lutz Peters, Klima 2055, ISBN 978-3-7892-8204-1), während in Schwachlastzeiten deutlich niedrigere Auslastungen üblich sind und bei Höchstlast kaum Systemreserven zur Verfügung stehen. Besondere Konflikte ergeben sich aus der Entwicklung der Elektroenergieerzeugung aus Windkraft, weil die zeitliche Verfügbarkeit dieser Elektroenergie ungenügend planbar und deren Einspeisung auch dann erforderlich ist, wenn in Schwachlastzeiten die konventionellen Kraftwerke bereits im unteren Bereich ihrer Betriebssicherheit gefahren werden. Daraus ergibt sich die Notwendigkeit der Elektroenergiespeicherung zwischen Elektroenergieerzeugung und -anwendung. Diese Notwendigkeit der Energiespeicherung und die dafür zur Verfügung stehenden technischen Lösungen werden in der Zeitschrift "Solarzeitalter" 4/2006 von Sauer dokumentiert.

Langfristige Energieszenarien, z.B. von Royal Dutch/-Shell Gruppe, Energy Needs, Choices and Possibilities - Scenarios to 2050, London, 2001, zeigen, dass der sich vervielfachende Energiebedarf nur mit Hilfe regenerativer Energie gedeckt werden kann.

Diese Entwicklung erfordert eine revolutionäre Veränderung der Technik der globalen und regionalen Energieversorgung, verbunden mit dem Ausbau der Energiespeicherung. Das betrifft insbesondere neue Methoden für die Abschöpfung von weltweit verteilter, ergiebiger regenerativer Energiequellen durch Umwandlung regenerativer Energie in chemisch gebundene Energie bzw. durch Umwandlung der Verbrennungsprodukte Kohlendioxid und Wasser in erneuerbare synthetische Brenn- und Kraftstoffe wie von B. Wolf in "Öl aus Sonne - Die Brennstoffformel der Erde" (ISBN 3-920328-49-3) beschrieben und die lokale Speicherung und Rückgewinnung von Energie, z.B. mit Hilfe reversibler thermischer Kreisprozesse, die zyklisch alternativ als Wärmepumpen- oder Kraftprozesse betrieben werden, wie sie in WO 2007/093277 A1 beschrieben sind.

Die Aufgabe der Erfindung besteht darin, eine Methode bereitzustellen, die geeignet ist zyklisch anfallende Elektroenergie, insbesondere aus regenerativer Energie, in solche Energieformen umzuwandeln, die wirtschaftlich über ausreichende Zeit speicherbar sind und es ermöglichen, bedarfsgerecht Elektro- und Wärmeenergie zur Verfügung zu stellen.

Erfindungsgemäß wird diese Aufgabe gelöst, indem Elektroenergie in ein kombiniertes Energiesystem, bestehend aus fühlbarer und latenter Wärmeenergie und latenter mechanischer Energie, umgewandelt wird, aus dem über Umwandlung in kinetische Energie bedarfsgerecht Elektroenergie, auch unter Auskopplung von Wärmeenergie, gewonnen werden kann.

Das erfindungsgemäße Verfahren verwendet zur Speicherung von regenerativer Energie oder anderer überschüssiger Energie eine Flüssigkeit in einem reversiblen Kreisprozess als Speichermedium, das zyklisch mechanisch in ein Druckgefäß, das mit Gas oder Dampf eines Arbeitsmittels gefüllt ist, der unter gegenüber Umgebungsdruck höherem Druck steht, gehoben und danach unter Gewinn von technischer Arbeit wieder abgelassen wird, und ist dadurch gekennzeichnet, dass das Speichermedium in einem ersten Schritt, der Beladung, durch Zuführung von technischer Arbeit im Druck so angehoben wird, dass es ein im Druckgefäß befindliches dampfförmiges Arbeitsmittel aus diesem verdrängt und der Dampf des Arbeitsmittels an Flächen, die durch das Speichermedium oder ein anderes Kühlmittel indirekt gekühlt werden, kondensiert und danach im flüssigen Zustand gespeichert wird, bevor es in einem zweiten Schritt, der Entladung, durch indirekte Zuführung von Wärme des Speichermediums oder eines anderen Wärmeträgers wieder verdampft, in das Druckgefäß geleitet und das dort befindliche Speichermedium unter Abgabe von technischer Arbeit aus diesem wieder verdrängt. Dabei ist die Verwendung von Wasser als Speichermedium und die von Kohlendioxid als Arbeitsmittel bevorzugt.

Ebenfalls bevorzugt ist, einzelne oder in Kombination,
- die alternative Abführung der Kondensationswärme des Arbeitsmittels während der Beladung an eine externe Wärmesenke,
- die alternative Zuführung von externer Wärmeenergie während der Entladung für die Verdampfung des Arbeitsmittels,
- den Druck des Arbeitsmittels im Druckgefäß während der Beladung durch Absaugung zu senken und während der Beladung durch Kompression zu erhöhen,
- das während der Entladung nach der Wärmezuführung vorliegende dampfförmige Arbeitsmittel vor seiner Einleitung in das mit Speichermedium gefüllte Druckgefäß unter Abgabe von mechanischer Energie im Druck abzusenken, oder aber unter Einkopplung von mechanischer Energie durch Kompression im Druck anzuheben und danach mit oder ohne Auskopplung von Wärmeenergie in das Druckgefäß zu leiten,
- die Verdampfung des Arbeitsmittels auf einem Temperaturniveau durchzuführen, wie es für Kühl- oder Frostungsprozesse erforderlich ist,
- im Zuge der Beladung dem Arbeitsmittelspeicher direkt Wärme zuzuführen, die den Druck im Arbeitsmittelspeicher so erhöht, dass zwischen Arbeitsmittelspeicher und Rekuperator die Zuführung von mechanischer Energie durch eine Pumpe nicht erforderlich ist

Standortgebundene Pumpspeicherwerke erreichen Rückgewinnungsgrade von 75 bis 80 %. Der standortunabhängige TKV-Druckwasserprozess kann beim heutigen Stand der Maschinen- und Apparatetechnik Wirkungsgrade von 70 %, mit verbesserter Maschinentechnik sicherlich 75 %, erreichen.

Der wirtschaftliche Vorteil der Erfindung besteht darin, dass man regenerative Energie durch Umwandlung in mechanische und thermische Energie über lange Zeit mit geringen Verlusten speicherbar macht, was eine bedarfsgerechte Versorgung mit Elektroenergie und Wärme auf Basis regenerativer Energie ermöglicht.

Die Erfindung soll anhand der folgenden Beispiele näher veranschaulicht werden, ohne sie jedoch auf die konkret beschriebenen Ausführungsformen zu beschränken.

### Beispiel 1

Die Beschreibung erfolgt anhand Figur 1 und illustriert die standortunabhängige Anwendung der Erfindung für die Umwandlung von regenerativer oder anderer überschüssiger Energie in speicherbare mechanische Energie und deren Rückumwandlung in Elektroenergie für die bedarfsgerechte Versorgung.

Bei Beginn der Beladung hat das Speichermedium Wasser eine Temperatur von 10 °C und befindet sich im Becken 1. Der Druckwasse rspeicher 4 steht unter einem Druck von 45 bar und ist mit Kohlendioxiddampf gefüllt. Die Pumpe 2 entnimmt das Wasser aus dem Becken 1 und hebt den Wasserdruck auf 45 bar und danach gleitend auf den für die Wärmeabgabe an das Speichermedium Wasser erforderlichen Kondensationsdruck von 55 bar.

Das Druckwasser strömt durch den Rekuperator 3 und verdrängt den Kohlendioxiddampf aus dem Druckwasserspeicher 4. Der verdrängte Kohlendioxiddampf strömt durch den Rekuperator 3 und kondensiert dort unter einem Druck von 54,7 bar, entsprechend einer Kondensationstemperatur von 18 °C unter Abgabe seiner Kondensationswärme an das Wasser, wodurch die Wassertemperatur um ca. 6 K steigt. Das nun flüssige Kohlendioxid wird im Arbeitsmittelspeicher 5 gelagert. Der Dampfraum 6 des Arbeitsmittelspeichers 5 ist zum Zwecke des Druckausgleiches mit dem Rekuperator 3 und dem Druckwasserspeicher 4 verbunden. Die Volumendifferenz zwischen flüssigem und dampfförmigem Kohlendioxid beträgt bei einer Kondensationstemperatur von 18 °C 4,3 m³/t, so dass pro t Kohlendioxid 4,3 m³ Wasser unter einem Druck von 54,7 bar gespeichert werden können. Die Entladung beginnt mit dem Ableiten des Wassers aus dem Druckwasserspeicher 4 über den Rekuperator 3 und die Druckwasserturbine 7, was zur Flashverdampfung von Kohlendioxid im Arbeitsmittelspeicher 5 führt und der Zuführung von flüssigem Kohlendioxid aus dem Arbeitsmittelspeicher 5 zum Rekuperator 3.

Durch die Flashverdampfung des Kohlendioxids kühlt sich das Arbeitsmittel im Arbeitsmittelspeicher auf 10 °C, entsprechend einem Dampfdruck von 45 bar ab. Dieser Druck wird im System gehalten durch die Übertragung von Wärme vom Druckwasser an flüssiges Kohlendioxid im Rekuperator 3, wodurch sich das Wasser wieder auf 10 °C abkühlt.

### Beispiel 2

Eine deutliche verfahrenstechnische Überlegenheit gegenüber Pumpspeicherwerken erreicht der TKV-E Prozess an Standorten an denen Abwärme zur Verfügung steht, die üblicherweise über Rückkühlwerke an die Umgebung abgeführt wird. Ein Anwendungsbeispiel dieser Art zeigt Figur 2.

Bei dieser Anwendung des TKV-Prozesses verdrängt während der Beladung das von der Druckwasserpumpe 2 geförderte Wasser wie in Variante 1 den Kohlendioxiddampf aus dem Druckwasserspeicher 4, an der Turbomaschine 8 vorbei, hin zum Rekuperator 3. Hier gibt das Arbeitsmittel seine Kondensationswärme nicht an das Speichermedium Wasser, sonder an das Rückkühlwerk 10 ab. Zur besseren Vergleichbarkeit mit Variante 1 soll die Kondensationstemperatur ebenfalls 18 °C betragen, was eine Kühlwassertemperatur von ca. 15 °C und einen Wasserdruck von ca. 55 bar erfordert. Das im Rekuperator 3 anfallende flüssige Kohlendioxid wird im Arbeitsmittelspeicher 5 zwischengelagert. Die Beladung ist beendet, wenn der Druckwasserspeicher mit Wasser gefüllt ist. Die Entladung beginnt mit der Zuführung von Kohlendioxid aus dem Arbeitsmittelspeicher 5 zum Rekuperator 3 mit Hilfe einer Pumpe, wo das Kohlendioxid durch Zuführung von Wärme der Abwärmequelle 9, z.B. unter einem Druck von 80 bar verdampft und überhitzt wird. Das Kohlendioxid strömt dann in den Druckwasserspeicher 4 und drückt das Wasser mit einem Druck von 80 bar über die Druckwasserturbine 7.

Während beim Ausführungsbeispiel 1 das Verhältnis der Drücke für Entladung zu Beladung 45 bar zu 55 bar ist, was einem Verhältnis von 0,82 entspricht, erreicht Variante 2 ein Druckverhältnis von 80 zu 55 bar, was zu einem Druckverhältnis von 1,45 führt, was das Arbeitsvermögen des Druckwassers von 1,20 auf 2,1 kWh/t Wasser anhebt. Daraus ergibt sich bei gleichem Energiepotential eine Reduzierung des Volumens des Druckwasserspeichers um ca. 40 %.

Durch Einkopplung von Niedertemperaturabwärme wird es außerdem möglich, den Umwandlungsverlust des erfindungsgemäßen Verfahrens auszugleichen, so dass die ausgespeiste elektrische Arbeit höher liegen kann, als die für die Speicherung zugeführte.

Sollte das Temperaturniveau der Abwärme eine Verdampfung und ausreichende Überhitzung des Arbeitsmittels nicht erlauben, dann ist, wie Figur 2 zeigt, möglich, zwischen den Rekuperator 3 und den Druckwasserspeicher 4 eine Maschine 8 zu schalten, die den Druck im Druckwasserspeicher 4 während der Beladung senkt oder während der Entladung erhöht. Die Zweckmäßigkeit dieser Maßnahme ist standortspezifisch betriebswirtschaftlich zu bewerten.

### Ausführungsbeispiel 3

Diese Variante des erfindungsgemäßen Verfahrens ist eine Alternative für ein konventionelles wärmegeführtes Heizkraftwerk, das z.B. einen Wärmespeicher und/oder ein Heiznetz mit einer Vorlauftemperatur von 120 bis 150 °C und einer Rücklauftemperatur von 50 bis 60 °C speist.

Die Beschreibung dieser Variante des Verfahrens erfolgt mit Hilfe von Figur 3.

Die Beladung des Wärmespeichers 4 erfolgt mit Hilfe eines Wärmepumpenprozesses, dessen Maschine 7 Kohlendioxiddampf aus dem Rekuperator 3 saugt und verdichtet. Das für die Verdampfung erforderliche flüssige Kohlendioxid wird dem Rekuperator 3 aus dem Arbeitsmittelspeicher 5 zugeführt. Die für die Verdampfung des Kohlendioxides erforderliche Wärme liefert die Abwärmequelle 2 über den Rekuperator 3. Der im Verdichter 7 komprimierte Kohlendioxiddampf heizt im Rekuperator 9 Wasser auf, dass dem Wärmespeicher 4 und/oder dem Heiznetz 10 entnommen und nach Erwärmung wieder zugeführt wird.

Das Kohlendioxid kühlt sich dabei ab, wird über die Expansions-Turbomaschine 8 entspannt und verflüssigt, bevor es wieder dem Arbeitsmittelspeicher 5 und mit Beginn des neuen Zyklus dem Rekuperator 3 zugeführt wird.

Die Entladung des Wärmespeichers 4 erfolgt über das Heiznetz 10 und/oder über den Rekuperator 9. Das aus dem Arbeitsmittelspeicher 5 mit Hilfe der Pumpe 11 dem Rekuperator 9 zugeführte flüssige Arbeitsmittel verdampft im Rekuperator 9 und wird danach unter Abgabe von technischer Arbeit in der Maschine 7 entspannt und im Rekuperator 3 kondensiert. Die im Rekuperator 3 anfallende Kondensationswärme wird über das Rückkühlwerk an die Umgebung abgeführt.

Rekuperator 9, Expansionsmaschine 7, Rekuperator 3 und Rückkühlwerk 1 bilden bei der Entladung des Wärmespeichers einen Niedertemperaturkraftprozess, der beim Stand der Technik, bezogen auf die während der Beladung zugeführte Elektroenergie im Kondensationsbetrieb ohne Wärmeauskopplung einen Rückgewinnungsgrad von 50 bis 70 % erreichen kann.

Wird keine Elektroenergie zurückgewonnen, sondern nur Wärme ausgekoppelt, dann kann eine Leistungszahl (ausgekoppelte Heizwärme zu für die Beladung aufgewendeter Elektroenergie) von bis größer 4 erreicht werden. Wird angenommen, dass 50 % der dem Prozess während der Beladung zugeführten Elektroenergie für die Wärmeversorgung eingesetzt werden und die anderen 50 % für die Rückgewinnung von Strom, dann kann diese Variante des TKV-KWK Prozesses als Heizkraftwerk im praktischen Betrieb eine Leistungszahl (rückgewonnene Elektroenergie plus abgegebene Prozess- und Heizwärme zu zugeführter Elektroenergie) von 2,0 bis 2,5 erreichen.

### Beispiel 4

Diese Variante des erfindungsgemäßen Verfahrens ist eine Kopplung der Beispiele 1 und 2. Das System verfügt somit über einen Druckwasser- und einen Wärmespeicher.

Die Beschreibung des Ausführungsbeispiels erfolgt mit Hilfe der Figur 4.

Während der Beladung drückt die Pumpe 13 Wasser in den unter Kohlendioxiddampf stehenden Druckwasserspeicher 12. Der verdrängte Kohlendioxiddampf wird im unterkritischen Zustand entweder im Rekuperator 3 durch Abführung von Wärme an das Rückkühlwerk 1 kondensiert und im flüssigem Zustand im Arbeitsmittelspeicher 5 zwischengelagert, oder dem Verdichter 7 zugeführt und dort auf überkritischen Druck komprimiert, im Rekuperator 9 durch Wärmeabgabe an den Wärmespeicher 4 oder das Heiznetz 10 gekühlt, danach in der Expansions-Turbomaschine 8 unter Abgabe von technischer Arbeit entspannt, verflüssigt und danach ebenfalls dem Arbeitsmittelspeicher 5 zugeführt.

Im Zuge der Entladung gibt der Wärmespeicher 4 seine thermische Energie an das Heiznetz 10 ab und flüssiges Kohlendioxid aus dem Arbeitsmittelspeicher 5 wird durch die Pumpe 11 im Druck erhöht und unter Zuführung von Wärme aus der Abwärmequelle 2 im Rekuperator 3 verdampft.

Der Kohlendioxiddampf wird in den Druckwasserspeicher 12 geleitet, aus dem es das Wasser unter Abgabe von technischer Arbeit über die Druckwasserturbine 14 in das Wasserbecken 15 drückt und/oder über den Verdichter 7 und den Rekuperator 9 zur Versorgung des Heiznetzes 10 mit Prozess- und Heizwärme eingesetzt, bevor es wie bei der Beladung in der Expansions-Turbomaschine 8 unter Abgabe technischer Arbeit entspannt und verflüssigt dem Arbeitsmittelspeicher 5 zugeführt wird.

Bei einer Abwärmetemperatur der Wärmequelle 2 von 30 °C und einer vom Rückkühlwerk 1 gesicherten Kühltemperatur von 15 °C kann die für die Druckwasserspeicherung eingesetzte Elektroenergie annähernd vollständig zurückgewonnen und die Wärmeversorgung mit einer Vorlauftemperatur von 120 °C entsprechend einer Leistungszahl von 4 realisiert werden.

## Patentansprüche

1. Verfahren zur Umwandlung und Speicherung von regenerativer Energie oder anderer überschüssiger Energie bei dem eine Flüssigkeit in einem reversiblen Kreisprozess als Speichermedium verwendet wird, **dadurch gekennzeichnet, dass** das Speichermedium das zyklisch mechanisch in ein Druckgefäß, dass mit Gas oder Dampf eines Arbeitsmittels gefüllt ist, der unter gegenüber Umgebungsdruck höherem Druck steht, gehoben und danach unter Gewinn von technischer Arbeit wieder abgelassen wird, wobei das Speichermedium in einem ersten Schritt, der Beladung, durch Zuführung von technischer Arbeit im Druck so angehoben wird, dass es in ein Druckgefäß strömt und dort befindliches dampfförmiges Arbeitsmittel aus diesem verdrängt und der Dampf des Arbeitsmittels an Flächen, die durch das Speichermedium oder ein anderes Kühlmittel indirekt gekühlt werden, kondensiert und danach im flüssigen Zustand gespeichert wird, bevor es in einem zweiten Schritt, der Entladung, durch indirekte Zuführung von Wärme des Speichermediums oder eines anderen Wärmeträgers wieder verdampft, in das Druckgefäß geleitet und das dort befindliche Speichermedium, das durch Wärmeübertragung an des Arbeitsmittel dessen Verdampfung sichert, unter Abgabe von technischer Arbeit aus diesem wieder verdrängt.

2. Verfahren nach Anspruch 1, **dadurch gekennzeichnet, dass** Wasser als Speichermedium verwendet wird.

3. Verfahren nach Anspruch 1, **dadurch gekennzeichnet** das Kohlendioxid als Arbeitsmittel verwendet wird.

4. Verfahren nach Anspruch 1 bis 3, **dadurch gekennzeichnet, dass** die Kondensationswärme des Arbeitsmittels während der Beladung an eine externe Wärmesenke abgeführt wird.

5. Verfahren nach Anspruch 1 bis 4, **dadurch gekennzeichnet, dass** die Verdampfung des Arbeitsmittels während der Entladung durch Zuführung von externer Wärme erfolgt.

6. Verfahren nach Anspruch 1 bis 4, **dadurch gekennzeichnet, dass** der Druck des Arbeitsmittels im Druckgefäß während der Beladung durch Absaugung gesenkt wird.

7. Verfahren nach Anspruch 1 bis 4, **dadurch gekennzeichnet, dass** der Druck des Arbeitsmittels während der Beladung durch Kompression erhöht wird.

8. Verfahren nach Anspruch 1 bis 4, **dadurch gekennzeichnet, dass** das während der Entladung nach der Wärmezuführung vorliegende dampfförmige Arbeitsmittel vor seiner Einleitung in das mit Speichermedium gefüllte Druckgefäß unter Abgabe von mechanischer Energie im Druck abgesenkt wird.

9. Verfahren nach Anspruch 1 bis 4, **dadurch gekennzeichnet, dass** das durch Zuführung von externer Wärmeenergie verdampfte Arbeitsmittel unter Einkopplung von mechanischer Energie im Druck angehoben und danach mit oder ohne Auskopplung von Wärmeenergie in das Druckgefäß geleitet wird.

10. Verfahren nach Anspruch 1 bis 9, **dadurch gekennzeichnet**, das die Verdampfung des Arbeitsmittels auf einem Temperaturniveau durchgeführt wird, wie es für Kühl- oder Frostungsprozesse erforderlich ist.

11. Verfahren nach Anspruch 1 bis 10, **dadurch gekennzeichnet, dass** dem Arbeitsmittelspeicher während der Beladung des Druckwasserspeichers direkt Wärme zugeführt wird.

## Claims

1. Method for converting and storing regenerative energy or other excess energy, in which a liquid is used as the storage medium in a reversible cyclic process, **characterised in that** the storage medium is raised cyclically mechanically into a pressure vessel filled with gas or vapour of a working medium under a higher pressure than ambient pressure and is subsequently let out again, thereby producing technical work, the storage medium, in a first step, the charging, being increased in pressure by supplying technical work such that it flows into a pressure vessel and displaces therefrom working medium in vapour form situated therein and the vapour of the working medium is condensed on surfaces indirectly cooled by the storage medium or another cooling medium and is subsequently stored in the liquid state before, in a second step, the discharging, it evaporates again by indirectly supplying heat of the storage medium or another heat transfer medium, is led into the pressure vessel and again displaces therefrom the storage medium situated therein, which ensures evaporation of the working medium by heat transfer thereto, thereby delivering technical work.

2. Method according to Claim 1, **characterised in that** water is used as the storage medium.

3. Method according to Claim 1, **characterised in that** carbon dioxide is used as the working medium.

4. Method according to Claim 1 to 3, **characterised in that** the heat of condensation of the working medium during the charging is removed to an external heat sink.

5. Method according to Claim 1 to 4, **characterised in that** the evaporation of the working medium during the discharging is carried out by supplying external heat.

6. Method according to Claim 1 to 4, **characterised in that** the pressure of the working medium in the pressure vessel during the charging is reduced by removal by suction.

7. Method according to Claim 1 to 4, **characterised in that** the pressure of the working medium during the charging is increased by compression.

8. Method according to Claim 1 to 4, **characterised in that** the working medium in vapour form present during the discharging after the heat supply is reduced in pressure before its introduction into the pressure vessel filled with storage medium, thereby delivering mechanical energy.

9. Method according to Claim 1 to 4, **characterised in that** the working medium evaporated by supplying external heat energy is increased in pressure with coupling of mechanical energy, and is subsequently led into the pressure vessel with or without decoupling of heat energy.

10. Method according to Claim 1 to 9, **characterised in that** the evaporation of the working medium is carried out at a temperature level such as required for cooling or freezing processes.

11. Method according to Claim 1 to 10, **characterised in that** heat is supplied directly to the working-medium reservoir during the charging of the pressurised-water reservoir.

## Revendications

1. Procédé pour convertir et emmagasiner de l'énergie renouvelable ou une autre énergie excédentaire, dans lequel un fluide est utilisé dans un cycle réversible comme fluide de stockage, **caractérisé en ce que** le fluide de stockage est refoulé mécaniquement de façon cyclique dans un récipient sous pression qui est rempli de gaz ou de vapeur d'un fluide de travail qui est sous une pression supérieure à celle de l'environnement, puis il est déchargé en produisant un travail technique, la pression du fluide de stockage étant augmentée dans une première étape, le chargement, par apport de travail technique de telle sorte que le fluide de stockage s'écoule dans un récipient sous pression en chassant un fluide de travail qui s'y trouve sous forme vapeur, et la vapeur du fluide de travail se condense sur des surfaces qui sont refroidies indirectement par le fluide de stockage ou un autre fluide de refroidissement, puis il est stocké à l'état liquide avant d'être à nouveau vaporisé dans une deuxième étape, la décharge, par apport indirect de chaleur provenant du fluide de stockage ou d'un autre élément caloporteur, il est conduit dans le récipient sous pression et le fluide de stockage qui s'y trouve, et qui assure la vaporisation du fluide de travail en lui transférant de la chaleur, en est chassé en fournissant un travail technique.

2. Procédé selon la revendication 1, **caractérisé en ce que** de l'eau est utilisée comme fluide de stockage.

3. Procédé selon la revendication 1, **caractérisé en ce que** du gaz carbonique est utilisé comme fluide de travail.

4. Procédé selon l'une des revendications 1 à 3, **caractérisé en ce que** la chaleur de condensation du fluide de travail durant le chargement est transférée à un dissipateur thermique externe.

5. Procédé selon l'une des revendications 1 à 4, **caractérisé en ce que** la vaporisation du fluide de travail durant le déchargement est réalisée par un apport de chaleur externe.

6. Procédé selon l'une des revendications 1 à 4, **caractérisé en ce que** la pression du fluide de travail dans le récipient sous pression durant le chargement est abaissée par aspiration.

7. Procédé selon l'une des revendications 1 à 4, **caractérisé en ce que** la pression du fluide de travail durant le chargement est augmentée par compression.

8. Procédé selon l'une des revendications 1 à 4, **caractérisé en ce que** la pression du fluide de travail présent sous forme de vapeur durant le déchargement après l'apport de chaleur est abaissée en dégageant une énergie mécanique avant son introduction dans le récipient sous pression rempli de fluide de stockage.

9. Procédé selon l'une des revendications 1 à 4, **caractérisé en ce que** la pression du fluide de travail vaporisé par l'apport d'énergie thermique externe est augmentée en apportant de l'énergie mécanique, puis le fluide de travail est conduit dans le récipient sous pression avec ou sans décharge d'énergie thermique.

10. Procédé selon la revendication 9, **caractérisé en ce que** la vaporisation du fluide de travail est réalisée à un niveau de température tel que celui nécessaire pour des procédés de refroidissement ou de congélation.

11. Procédé selon l'une des revendications 1 à 10, **caractérisé en ce que** de la chaleur est apportée directement au réservoir de fluide de travail durant le chargement du réservoir d'eau sous pression.
